# DEMANDE DE BREVET EUROPEEN

(11) **EP 0 165 176 A1**
(43) Date de publication de la demande: **18.12.1985**
(21) Numéro de dépôt: 85401141.8
(22) Date de dépôt: 11.06.1985
(51) Int. Cl.: A47G 1/16

(54) **Attache murale pour assiette**

(30) Priorité: 13.06.1984 FR 8409194
(71) Demandeur: Neron, Annie, épouse Duriaux, F-18310 Gracay (FR)
(72) Inventeur: Neron, Annie, épouse Duriaux, F-18310 Gracay (FR)
(74) Mandataire: Rodhain, Claude (FR)

(57) **Abrégé**

Cette attache murale pour assiette, du type à ressorts, comprend un ensemble rigide constitué par un support polygonal (1) par exemple triangulaire, et par un organe de suspension (2) solidaire dudit support (1) au voisinage d'un angle de celui-ci et dans un plan à peu près confondu avec celui du support (1), un organe de retenue d'assiette formé d'un ressort (12) et d'un crochet (13) étant articulé dans un oeil (7) à chaque angle du support (1). L'organe de suspension (2) en forme de U inversé s'étend à l'extérieur du support et sur une distance légèrement inférieure à la longueur d'un organe de retenue.

## Description

La présente invention est relative à une attache murale pour accrocher des assiettes dans un but décoratif.

On connait déjà de nombreux types d'attaches murales pour assiettes, dont les plus répandus comportent trois branches articulées en un point milieu, dont l'une au moins ocmporte un ressort, ou est constituée par un ressort, et terminée par des crochets.

Leur fabrication est relativement compliquée en raison de leur point d'articulation, et par conséquent onèreuse.

D'autres attaches connues comportent deux crochets ayant une forme en W reliés en sens opposé au moyen de deux resssorts dont l'extension est limitée et la fabrication également relativement compliquée.

d'autres attaches encore sont dépourvues d'organes élastiques et sont formées de deux bandes d'un métal mou tel que du laiton dont les extrémités doivent être repliées à la dimension exacte de l'assiette à accrocher, et éventuellement coupées, si elles sont trop longues.

Aucune de ces attaches n'est satisfaisante et ne fournitune assise réellement stable et le plus souvent l' assiette est largement décollée du mur.

L'invention a pour but de remédier à ces inconvénients en réalisant une attache murale pour assiette de fabrication simple et peu côuteuse et fournissant une assise stable sabs que l'assiette soit décollée du mur.

Elle a pour objet à cet effet une attache murale pour assiette, du type à ressorts, caractérisée en ce qu' elle comprend un ensemble rigide constitué par un support polygonal et par un organe de suspension solidaire dudit support, et dépassant de celui-ci, et disposé dans un plan à peu près confondu avec celui du support, un organe de retenue élastique étant articulé sur chaque angle dudit support.

suivant une autre caractéristique de l'invention ledit support polygonal est constitué par une plaque en un matériau rigide quelconque approprié comportant un organe de suspension venu de matière et dépassant de ladite plaque.

Suivant un mode de réalisation préféré, le support est triangulaire et est réalisé, avec l'organe de suspension, en fil métallique, ledit organe de suspension ayant dans son ensemble une forme en U inversé fixé sur un' angle du support dans le prolongement d'une hauteur de celui-ci.

D'autres caratéristiques et avantages de l'invention apparaitront au cours de la description qui va suivre, faite en se référant au dessin annexé, donné uniquement à titre d'exemple et dans lequel la Fig. unique est une vue d'ensemble d'une attache murale pour assiette suivant l'invention.

en se réfèrant au dessin, l'attache représentée comprend un ensemble rigide constitué par un support triangulaire 1 et par un organe de suspension 2.

Le support triangulaire 1 est formé, suivant l' exemple représenté, par un simple fil de fer replié en triangle et fermé sur lui-même et présente deux côtés égaux 3,4 et une base 5, les deux extrémités du fil étant reliées par exemple par soudage en un point quelconque.

A chaque angle de la base du support le fil est replié arrondi de façon à former un oeil 7.

L'organe de suspension 2 qui s'étend à l'extérieur du support est également formé d'un simple fil de fer replié sur lui-même de façon à former un U inversé 8 ayant deux branches 9 espacées s'étendant parallèlement à,et de part et d'autre de,la hauteur du support, qui est dans cet exemple la bissectrice de l'angle formé par les deux côtés égaux du support. Les extrémités de ces branches 9 sont soudées sur les côtés 3 et 4. En variante, elles peuvent être repliées autour de ceux-ci et serrées sur ces côtés.

Aux deux angles de la-base du triangle de support 1 est articulé dans l'oeil 7 un organe de retenue d'assiette qui comprend un ressort hélicoidal 12 accroché par une extrémité dans cet ceil, et un crochet 13 en fil de fer relié librement à l'autre extrémité du ressort 12. Les organes de retenue 12, 13 ont tous trois la même longueur à l'état de repos du ressort. Un organe analogue est articulé au sommet du support, entre les branches de l'organe de suspension 2 en U inversé.

De préférence, cette longueur correspond à peu près à la distance moyenne entre le bord d'une assiette et le talon circulaire de celle-ci.

On obtient ainsi un support mural pour assiette ayant une excellente stabilité et maintenant l'assiette collée au mur. De plus les organes de retenue s'adaptent très facilement au profil du dos de l'assiette et l'œil de l'organe de suspension se trouve dissimulé derrière le bord de l'assiette, à la limite de celui-ci, ce qui facilite l'accrochage.

On comprend enfin que le support polygonal pourrait également être réalisé en différentes grandeurs et en une autre matière, par exemple en matière plastique, ainsi que l'organe de suspension, sans pour autant s'écarter du cadre de l'invention.

On remarquera également que l'attache suivant 1' invention convient parfaitement pour des assiettes à bords lisses.

## Revendications

1 - Attache murale pour assiette, du type à ressorts, caractérisée en ce qu'elle comprend un ensemble rigide constitué par un support polygonal (1) et par un organe de suspension (2) solidaire dudit support (1) au voisinage de l'un des angles de celui-ci et dans un plan à peu près confondu avec celui du support (1), un organe de retenue (12,13) étant articulé sur chaque angle dudit supprt.

2 - Attache murale nour assiette suivant la revendication 1, caractérisée en ce que ledit support (1) est un triangle isocèle et en ce que l'organe de suspension (2) est constitué par un élément (8) en U inversé s' étendant dans le prolongement de la hauteur du triangle et au dessus dudit sommet.

3 - Attache murale pour assiette suivant la revendication 2, caractérisée en ce que ledit support triangulaire (1) comporte un oeil (7) à chacun des angles de sa base et l'organe de suspension (2) forme également un œil à son extrémité externe.

4 - Attache murale pour assiette suivant l'une quelconque des revendications 1 à 3, caractérisée en ce que ledit support (1) et ledit organe de suspension (2) sont constitués chacun d'un seul fil de métal.

5 - Attache murale pour assiette suivant la revendication 4, caractérisée en ce que le fil de métal constituant l'organe de suspension (2) est replié pour former un U inversé (8) ayant deux branches parallèles (9) dont les extrémités sont reliées auxdits côtés égaux (3,4) par exemple soudées ou serrées sur ceux-ci de part et d'autre du sommet.

ô - Attache murale pour assiette suivant l'une quelconque des revendications 1 à 5, caractérisée en ce que chaque organe de retenue élastique est articulé et comprend un court ressort hélicoidal (12) articulé par une extrémité dans un oeil associé (7), et un crochet (13) articulé sur l'autre extrémité dudit ressort.

7 - Attache murale pour assiette suivant la revendication 1, caractérisée en ce que le support polygonal (1) est constitué par une plaque en une matière rigide avec laquelle l'organe de suspension (2) est venu de matière.

8 - Attache murale pour assiette suivant la revendication 6, caractérisée en ce que l'organe de suspension (2) s'étend au dessus dudit sommet du triangle (1) sur une distance légèrement inférieure à la longueur totale d'un organe de retenue (12,13).

9 - Attache murale pour assiette suivant l'une quelconque des revendications 1 à 8, caractérisée en ce que les trois organes de retenue articulés (12,13) ont la même longueur totale.
